# EUROPÄISCHE PATENTSCHRIFT

(11) **EP 1 098 738 B1**
(45) Veröffentlichungstag und Bekanntmachung des Hinweises auf die Patenterteilung: **14.05.2003**
(21) Anmeldenummer: 00910802.8
(22) Anmeldetag: 10.03.2000
(51) Int. Cl.: B25C 1/00, B25C 1/02, B25C 5/11

(54) **NAGELVORRICHTUNG FÜR GEGURTETE NÄGEL**
NAILING DEVICE FOR BELT NAILS
DISPOSITIF POUR CLOUER DES CLOUS FIXES SUR UNE CEINTURE

(30) Priorität: 18.03.1999 AT 48999
(43) Veröffentlichungstag der Anmeldung: 16.05.2001
(73) Patentinhaber: Leitner, Helmut, 3340 Waidhofen/Ybbs (AT)
(72) Erfinder: Leitner, Helmut, 3340 Waidhofen/Ybbs (AT)
(74) Vertreter: Pawloy, Peter Michael, Dipl.-Ing.
(86) Internationale Anmeldenummer: EP0002101
(87) Internationale Veröffentlichungsnummer: WO00056505

(56) Entgegenhaltungen:
- EP-A- 0 321 440
- EP-A- 0 958 895
- US-A- 3 330 462

## Beschreibung

Die Erfindung betrifft eine Nagelvorrichtung für in Form eines Coils vorliegende gegurtete Nägel mit
- einem oberen Teil, der an seinem einen Ende als Hammergriff ausgebildet ist und an seinem anderen Ende einen Winkelanschlag aufweist, und
- einem gelenkig mit dem oberen Teil verbundenen Hebelteil, der ein Nagelmagazin, einen Hammerkopf und eine Nagelvorschub- bzw. -führungseinrichtung enthält, wobei
- der Hammerkopf einen Schlagkanal aufweist, in dem ein an einem Lagerbolzen im Winkelanschlag gelagerter Schlagbolzen geführt ist, und wobei
- die Nagelvorschub- bzw. -führungseinrichtung einen Kulissenhebel aufweist, der auf einer Welle am Hammerkopf gelagert ist und der bei Betätigung der Nagelvorrichtung einen Vorschubkörper mit mindestens einer Vorschubklaue in einer Öffnung im Hammerkopf verschiebt, und
- im entspannten Zustand der Nagelvorrichtung, der obere Teil und der Hebelteil durch ein federndes Element bis zu einem Anschlag auseinandergedrückt sind,
- bei Betätigung der Nagelvorrichtung, der Kulissenhebel den Vorschubkörper verschiebt.

Eine Vorrichtung zum Eintreiben von Nägel ist z.B. aus der EP-A-321 440 bekannt. Hierin ist eine Nagelvorrichtung gezeigt, bei der ein Schlagkörper über ein Gelenk mit einer Magazin-,Nagelführungs-, Treibführungseinheit verbunden ist. In einem Hammerkopf des Schlagkörpers ist ein die Nägel aus der Magazin-,Nagelführungs-, Treibführungseinheit bei Aufbringen einer Druckkraft auf den Schlagkörper austragender Treiber schwenkbar gelagert. Die Magazin-,Nagelführungs-, Treibführungseinheit weist ein zylindrisches Trommelmagazin auf, aus welchem die Nägel mit Hilfe einer Vorschubklaue in Richtung des Treibers bewegt werden, wobei der Vorschub entweder über ein Getriebe- bzw. Hebelsystem oder ein Federhebelsystem erfolgt. Zum Auseinanderdrücken des Schlagkörpers und der Einheit in einer Ruhestellung ist eine zwischen diesen beiden Teilen unter Vorspannung eingebrachte Feder vorgesehen. Für das Eintreiben der Nägel sind entsprechende Kräfte erforderlich, die sich negativ auf alle Lager der Nagelvorrichtung auswirken. Demzufolge kommt es rasch zu Abnützungserscheinungen, die ein großes Spiel in den Lagern sowie eine inexakte Führung und einen inexakten Vorschub der Nägel mit sich bringt; häufige Fehlfunktionen der Vorrichtungen sind die Folge.

Für die Verwendung von Nagelgeräten, deren Betrieb durch Pressluft, Gas, elektrische Energie oder durch Hand erfolgt, werden magazinierte Nägel verwendet. Ein solches Nagelmagazin enthält dabei bis zu 140 parallel ausgerichtete Nägel, die durch einen Draht der an den Nagelschäften z.B. angeschweißt ist, miteinander verbunden sind. Durch die Verformbarkeit des Drahtes lässt sich das so erhaltene Nagelband zu einem Coil aufwickeln, in welcher Form es in ein entsprechendes Nagelgerät eingesetzt wird. Bei den bisherigen Ausführungsformen bestanden die Verbindungsdrähte aus weichen unlegierten Metallen, die ein einwandfreies Coillieren und Verschweißen der Draht-Nagelverbindung gestatten. Eine Verarbeitung dieser Ausführungsform mit einem Nagelgerät ist schwierig oder überhaupt nicht möglich, da es durch die Schlagbewegung zu einer Stauchung der Nagelabstände kommt. Weiters legen sich die Nägel zum Magazinmittelpunkt um. Es kommt in der Praxis immer wieder zu Fehlfunktionen der Nagelgeräte, da, wie gesagt, die Nägel sich im Nagelgerät verkeilen, wenn es zu einer Verdrehung kommt, und weil sie vom Hammerelement des Nagelgerätes gestaucht und umgelegt werden. Insbesondere tritt diese Fehlfunktion auf, wenn ein Großteil des Nagelbandes bereits verbraucht ist und der Rest des Nagelband-Coils frei im Magazin liegt.

Aufgabe der vorliegenden Erfindung ist es, die oben genannten Nachteile zu beseitigen.

Die Aufgabe wird dadurch gelöst, dass die Welle mit dem Hammerkopf fest verbunden oder einstückig ist und durch eine Ausnehmung im Kulissenhebel ragt, wobei als federndes Element der Bereich zwischen der Begrenzung dieser Ausnehmung und der Welle bzw. einer die Welle drehfest umgebenden Buchse mit Gummi ausgefüllt ist, gegen dessen elastische Kraft der Kulissenhebel beim Nagelvorgang verschwenkt wird. Dieser federnde Gummi dämpft die durch die Schlagbewegung auftretenden Kräfte auf das Kulissenlager, so dass es zu einem viel geringeren Verschleiß dieses Lagers kommt, als es bei Vorrichtungen des Standes der Technik der Fall ist. Gleichzeitig erzeugt der Gummi eine Rückstellkraft für den bei der Schlagbewegung zurückgezogenen Vorschubkörper und übernimmt damit eine sichere Positionierung des nächsten Nagels im Schlagkanal.

Vorzugsweise ist die Welle im Querschnitt dreieckig und von einer sternförmigen Buchse umgehen. Die sternförmige Buchse ist drehfest gegenüber der dreieckigen Welle und ergibt auch eine langlebige drehfeste Verbindung zwischen dem Gummi und ihrer äußeren Oberfläche.

Gemäß einer besonderen Ausführung der Erfindung ist die von der Welle durchragte Ausnehmung im Kulissenhebel von einem ringförmigen Ansatz umgeben, der vorzugsweise mit dem Kulissenhebel einstückig ist, und der Gummi reicht auch in den ringförmigen Ansatz. Der ringförmige Ansatz vergrößert die Verbindungsfläche zwischen Kulissenhebel und Gummi so daß diese Verbindung haltbarer ist.

Der Kulissenhebel weist an seinem dem Vorschubkörper abgewandten Ende eine Auflauffläche auf, die beim Betätigen der Nagelvorrichtung unter Verschwenken des Kulissenhebels an einem Auflaufbolzen im Winkelanschlag gleitet. Die Verschiebung des Vorschubkörpers ist damit beim Betätigen der Nagelvorrichtung gesichert, wobei die Übertragung der Bewegung als praktisch störungsfrei anzusehen ist.

Vorzugsweise ist der Auflaufbolzen der Lagerbolzen für den Schlagbolzen, so daß im Winkelanschlag nur ein Bolzen vorgesehen werden muß.

Nach einer Ausführungsform der Erfindung ist die Vorschubklaue bzw. sind die Vorschubklauen im Vorschubkörper federgelagert. Die Vorschubklauen können somit beim Zurückziehen des Vorschubkörpers den von einer Rückhaltefeder gehaltenen Nägeln ausweichen.

Nach einem anderen bevorzugten Ausführungsbeispiel sind an dem Vorschubkörper mindesens zwei, vorzugsweise drei, feste Vorschubklauen, vorzugsweise aus Stahl angeordnet. Hier muß zwar die gesamte Ausweichbewegung der Nägel beim Zurückschieben des Vorschubkörpers durch die den Vorschubklauen gegenüber liegende Rückhaltefeder bewerkstelligt werden. Diese Ausführung ist jedoch wesentlich robuster und auch kostengünstiger.

Zur Nagelkopfführung ist im Hammerkopf und in jenem Teil des Hebelteils, der den Hammerkopf mit dem Magazin verbindet, eine Nut vorgesehen. In dem gegenüberliegenden Magazinunterteil ist eine, die gegurteten Nägel führende und gegen Zurückziehen sichernde Rückhaltefeder angeordnet. Dadurch ergibt sich eine sichere Führung, insbesonder auch der am Ende eines Nagelbandes angeordneten Nägel sowie eine Sicherung, daß die Nägel beim Zurückziehen des Vorschubkörpers nicht mitzurückgezogen werden.

Vorzugsweise ist die Rückhaltefeder aus Metall und enthält eine oder mehrere Rückhalteklauen, die aus dem Federkörper gestanzt und herausgebogen sind. Diese Rückhalteklauen liegen auf der Höhe eines der Verbindungsdrähte bzw. des Verbindungsdrahtes der gegurteten Nägel. Die Metallfeder ist robust und die Klaue läßt sich durch Ausstanzen und Aufbiegen relativ einfach herstellen. Da sie auf der Höhe des Verbindungsdrahtes der Nägel angeordnet ist, wird das Verklemmen des Nagelschaftes in der Klaue verhindert.

Gemäß einer besonderen Ausführungsform ist in der Achse des Nagelmagazins eine Wickelhülse vorgesehen ist, deren Außendurchmesser dem Innendurchmesser des Coils entspricht und deren Zylinderfläche an den Nagelschäften unter Freistellung der Nägelköpfe bzw. an den Drähten der innersten Coillage anliegt. Damit kommt es selbst bei der Verarbeitung der letzten Nägel eines Nagelbandes nicht zu Fehlfunktionen der Nagelvorrichtung.

Die Freistellung der Nagelköpfe wird vorzugsweise dadurch gewährleistet, daß die Wickelhülse ein Zylinder ist und in einem Abstand vom Magazinboden angeordnet ist, oder daß die Wickelhülse eine ringförmige Nut zur Aufnahme der Nägelköpfe aufweist.

Vorteilhafterweise ist die Wickelhülse drehbar auf einem mit dem Magazinboden verbundenen Achsdorn gelagert um ein störungsfreies Abwickeln des Coils zu sichern.

Die Wickelhülse hat dabei bevorzugt eine Höhe, die etwa der Breite des Nagelbandes entspricht.

Bei der Verwendung der erfindungsgemäßen Nagelvorrichtung mit einem coillierbaren Nagelband mit Mägeln, die durch mindestens zwei Drähte verbunden sind, wobei die Drähte vergütet sind und eine Zugfestigkeit von 392-539 N/mm² (40-55 kp/mm²) aufweisen, sind Störungen durch Verkanten und Verkeilen der Nägel beim Betrieb der Nagelvorrichtung praktisch ausgeschlossen.

Im Folgenden soll die vorliegende Erfindung anhand eines Ausführungsbeispieles, das in den beiliegenden Zeichnungen wiedergegeben ist, beschrieben werden. Dabei zeigt Fig. 1 den Hebelteil der Nagelvorrichtung von der Seite und den ihm gegenüberliegenden Abschnitt des oberen Teiles der Nagelvorrichtung. Fig. 2 zeigt den Kulissenhebel in einer Seitenansicht. Fig. 3 zeigt den Kulissenhebel in einer Schnittansicht. Fig. 4 zeigt eine Seitenansicht gemäß Fig. 1, wobei die Nagelvorrichtung gerade in jener Position ist, in der ein Nagel eingeschlagen wird, d.h., der Schlagbolzen befindet sich in seiner untersten Position im Schlagkanal und der Vorschubkörper ist mit Hilfe des Kulissenhebels zurückgeschoben. In Fig. 5 ist ein Detail des Hammerkopfes dargestellt, der Schlagbolzen befindet sich hier ebenfalls in seiner untersten Position im Schlagkanal und der Vorschubkörper ist zurückgezogen. Die Fig.6 zeigt eine teilweise geschnittene Ansicht des Hammerkopfes und der Nagelvorschubeinrichtung entsprechend der Linie VI-VI in Fig.5, wobei zusätzlich der Magazinunterteil dargestellt ist. Die Fig.7 zeigt eine Aufsicht auf das Magazin der Nagelvorrichtung. Fig.8 ist ein Schnitt nach der Linie VIII-VIII in Fig.7.

Fig. 1 zeigt den Hebelteil 1 mit dem Nagelmagazin 2 und dem Hammerkopf 3. Im Hammerkopf 3 ist eine Öffnung 4 vorgesehen, in der der Vorschubkörper 5 verschiebbar eingesetzt ist. Weiters ist der Hammerkopf 3 fest mit einer im Querschnitt dreieckigen Welle 6 verbunden, die drehfest in eine sternförmige Buchse 7 eingreift und durch eine Ausnehmung im Kulissenhebel 8 ragt. Die Ausnehmung ist von einem ringförmigen Ansatz 9 begrenzt und der Bereich zwischen der Begrenzung der Ausnehmung und der sternförmigen Buchse 7 sowie zwischen dem ringförmigen Ansatz 9 und der Buchse 7 ist mit dem Gummi 10 ausgefüllt. Der Kulissenhebel 8 ist an seinem einen Ende gabelförmig ausgebildet und umgreift mit dieser Gabel einen Bolzen 11, der mit dem Vorschubkörper 5 fest verbunden ist, so daß bei Verdrehen des Kulissenhebels 8 die Gabel des Kulissenhebels 8 über den Bolzen 11 den Vorschubkörper 5 verschiebt. Auf dem dem Vorschubkörper 5 abgewandten Ende des Kulissenhebels 8 ist eine Auflauffläche 12 vorgesehen, die bei Betätigung der Nagelvorrichtung am Auflaufbolzen 13, der im Winkelanschlag 20 gelagert ist, entlanggieitet und dadurch den Kulissenhebel 8 verschwenkt. Gleichzeitig ist am Auflagerbolzen 13 der Schlagbolzen 14 gelagert. Die Fig. 1 zeigt die Nagelvorrichtung im entspannten Zustand. Sobald die Nagelvorrichtung betätigt wird, wird der Kulissenhebel 8 gegen die elastische Kraft des Gummis 10 verdreht. Ist der Nagelvorgang beendet, so wird der Schlagbolzen 14 im Schlagkanal 15 hochgezogen und die unter Spannung befindliche Gummimasse 10 stellt den Kulissenhebel 8 in die in Fig. 1 gezeigte Position zurück. Dabei gleitet die Auflauffläche 12 des Kulissenhebels 8 am Auflaufbolzen 13 zurück und der Vorschubkörper 5 wird in seine vordere Position nahe dem Schlagkanal 15 im Hammerkopf 3 gebracht, um den nächsten Nagel im Schlagkanal 15 zu positionieren.

In der Fig. 2 ist der Kulissenhebel 8 von der Seite dargestellt. Man erkennt den ringförmigen Ansatz 9, der vorzugsweise mit dem Kulissenhebel 8 einstückig ist. Innerhalb des ringförmigen Ansatzes 9 befindet sich die sternförmige Buchse 7, die eine dreieckige Ausnehmung hat, um die Welle 6, die fest mit dem Hammerkopf 3 verbunden ist, aufzunehmen. Zwischen der sternförmigen Buchse 7 und dem ringförmigen Ansatz 9 sowie der dahinterliegenden Ausnehmung im Kulissenhebel 8 ist ein Gummi 10 einvulkanisiert, so daß, wenn die starre Welle 6 in die Buchse 7 eingreift, der Kulissenhebel 8 gegen die elastische Kraft des Gummis 10 verdreht werden kann. An einem der Enden weist der Kulissenhebel 8 eine Auflauffläche 12 auf, die beim Einbau in der Nagelvorrichtung mit dem Auflaufbolzen 13 zusammenwirkt. Am gegenüberliegenden Ende weist der Kulissenhebel 8 eine gabelförmige Ausbildung auf. Diese Gabel umgreift den Bolzen 11 des Vorschubkörpers 5, um diesen in der Öffnung 4 des Hammerkopfes zu bewegen.

Die Fig. 3 zeigt einen Querschnitt durch den Kulissenhebel 8 mit dem ringförmigen Ansatz 9, der sternförmigen Buchse 7 und dem dazwischen einvulkanisierten Gummi 10.

In Fig. 4 ist die Nagelvorrichtung in jener Position gezeigt, bei der gerade ein Nagel 16 eingeschlagen wird, d.h., der auf dem Lagerbolzen bzw. im vorliegenden Fall auch Auflaufbolzen 13 gelagerte Schlagbolzen 14 befindet sich in seiner tiefsten Position im Schlagkanal 15 und schlägt den darin befindlichen Nagel 16 aus der Vorrichtung in das zu nagelnde Material. Der Vorschubkörper 5 ist über den Bolzen 11 vom Kulissenhebel 8 in der Öffnung 4 des Hammerkopfes 3 zurückgeschoben, so daß weder der Vorschubkörper 5 noch die daran befestigten Vorschubklauen 17 den Schlagbolzen 14 beim Herausschlagen des Nagels 16 behindern. Der zwischen der sternförmigen Buchse 7 und dem ringförmigen Ansatz 9 sowie der dahinterliegenden Ausnehmung des Kulissenhebels 8 befindliche Gummi 10 ist in dieser Position gespannt und sorgt für eine Rückstellung des Vorschubkörpers 5 beim Entlasten der Nagelvorrichtung, wobei die auf dem Vorschubkörper 5 angebrachten Vorschubklauen 17 Nägel 18 in Richtung Schlagkanal 15 führen.

In Fig. 5 ist detailliert die Vorschubeinrichtung von der anderen Seite gesehen dargestellt. Der Schlagbolzen 14 befindet sich auch in dieser Darstellung in seiner tiefsten Position im Schlagkanal 15 im Hammerkopf 3. Der Nagel 16 wird in diesem Moment in das zu nagelnde Material eingeschlagen. Kurz bevor es zum Einschlagen des Nagels 16, der sich im Schlagkanal 15 befindet, kommt, d.h. kurz bevor der Schlagbolzen 14 seine tiefste Position im Schlagkanal erreicht, wird der Nagel 16 freigegeben, indem der Vorschubkörper 5 zurückgezogen wird, so daß in dem Moment des Einschlagens weder die vordere Kante des Vorschubkörpers 5 noch die vorderste Vorschubklaue 17 in den Schlagkanal 15 ragen, so daß der Schlagbolzen 14 beim Einschlagen des Nagels 16 nicht behindert wird. Die weiteren Nägel 18 sind mit Verbindungsdrähten 19 zu einem Nagelband verbunden und die Nagelköpfe werden in einer Nut 21, die zumindest im Hammerkopf 3 vorgesehen ist, geführt.

In der Fig.6 sieht man im Schlagkanal 15 den Schlagbolzen 14, der in seiner tiefsten Position im Schlagkanal 15 ist, d.h. es ist, wie in Fig. 5, der Moment dargestellt, in dem gerade ein Nagel eingeschlagen wurde und die Nagelvorrichtung noch nicht entspannt ist. Der Vorschubkörper 5 wird von dem hier nicht dargestellten Kulissenhebel 8 über den Bolzen 11 in zurückgeschobener Position in der Öffnung 4 gehalten. Die Vorschubklauen 17 befinden sich hinter den vordersten drei Nägel 18. Von der anderen Seite werden die Nägel 18 im Bereich ihrer Schäfte von der Rückhaltefeder 23 geführt, die am Magazinunterteil 22 befestigt und abgestützt ist. Bei Entspannung der Nagelvorrichtung geht der Schlagbolzen 14 im Schlagkanal nach oben, der Kulissenhebel wird vom Gummi 10 zurückgestellt und schiebt den Vorschubkörper 5 und damit auch das Nagelband mit den Nägeln 18 nach vorne, sodaß der vorderste Nagel 18 in den Schlagkanal 15 gelangt und der nächstfolgende Nagel 18 vor der Rückhalteklaue 24 positioniert wird. Beim Eintreiben des im Schlagkanal 15 befindlichen Nagels 18 wird der Vorschubkörper 5 wieder nach hinten geschoben, wobei die Rückhalteklaue 24 verhindert, daß die Nägel 18 dabei nach hinten gezogen werden. Die Rückhaltefeder 23 weicht mit den Nägeln 18 aus, damit die Vorschubklauen 17 nach hinten, an den Nägeln 18 vorbei, gezogen werden können.

Die Fig.7 zeigt die Aufsicht auf das Magazin einer Nagelvorrichtung, wie es in der EP-A-0 321 440 offenbart ist. Die hier nicht relevanten übrigen Teile der Nagelvorrichtung sowie der Verschlußdeckel für das Magazin sind der einfacheren Darstellung wegen fortgelassen.

Im Magazin 2 liegt der Nagelband-Coil 37. Er besteht aus einer Reihe von Nägel 18, die durch zwei übereinanderliegende Verbindungsdrähte 19 zu einem Band verbunden sind. Dargestellt ist der Endbereich des Coils 37, wobei also ein Großteil der Nägel 18 bereits verbraucht ist. Der Magazinboden ist mit 38 bezeichnet. Durch einen analog ausgebildeten Magazindeckel kann das Magazin geschlossen werden, wobei das Nagelband durch eine Öffnung 40 zum, hier nicht dargestellten, Hammerkopf 3 austritt.

Gemäß vorliegender Erfindung ist eine Wickelhülse 41 vorgesehen, die mit dem Coil 37 auf den Achsdorn 42 des Magazins 2 drehbar aufgesteckt ist. Die Wickelhülse 41 weist in einer Ausführung an einer Seite, nämlich an der zum Magazinboden 8 weisenden Seite, eine ringförmige Nut 43 auf, die eine Aufnahme der Nägelköpfe 34 erlaubt. Strichliert mit der Linie 44 ist der Verlauf der Unterseite der Wickelhülse 41 eingezeichnet, wenn nach einer weiteren Ausführung anstelle der Nut 43 die Wickelhülse 41 einfach als Zylinder vorgesehen ist, der so in den Coil 37 eingesteckt ist, daß die Nägelköpfe 34 unterhalb der Wickelhülse 41 liegen, sodaß die Nägelköpfe 34 freigestellt sind.

Beim Abwickeln des Nagelbandes im Verlaufe der Tätigkeit der Nagelvorrichtung ist durch beide Varianten sichergestellt, daß insbesondere die innerste Lage des Coils 37 durch die zylindrische Fläche der Wickelhülse 41 senkrecht gehalten wird. Dies trifft auch dann zu, wenn der Coil 37 weitgehend abgewickelt ist, wie dies in Fig.7 dargestellt ist.

In Fig.8 ist ein Schnitt nach der Linie VIII-VIII in Fig.7 dargestellt, wobei auf der linken Seite eine zweite Lage des Coils 37 eingezeichnet ist. Die alternativ vorgesehene ringförmige Nut 43 ist so tief ausgebildet, daß die Nägelköpfe 34 genügend Platz haben.

Der Nagelband-Coil 37 kann entweder schon von Anbeginn an auf die Wickelhülse 41 aufgewickelt sein, sodaß der Coil 37 mit der Wickelhülse 41 aufgesteckt wird. Die Wickelhülse 41 kann aber auch getrennt als Zubehörteil zur Nagelvorrichtung vorgesehen werden, wobei die Wickelhülse 41 in den vorbereiteten Nagelband-Coil 37 mittig eingesteckt wird.

Die Höhe der Wickelhülse 41 entspricht etwa der Höhe des Nagelbandes. Jedenfalls muß gewährleistet sein, daß die Nägel 18 der inneren Coil-Lage bzw. deren beide Verbindungsdrähte 19 auf der Zylinderfläche der Wickelhülse 41 aufliegen.

Wenn gemäß einer Variante die Drähte 19 vergütet sind, wird ihre Härte verändert und die Durchbiegung und die Stauchung sind begrenzt. Dies bedeutet aber wiederum, daß die Bewegungsmöglichkeiten der einzubringenden Nägel 18 besser kontrollierbar und vorhersehbar sind und ein einwandfreier Vorschub des Nagelbandes gewährleistet ist.

## Patentansprüche

1. Nagelvorrichtung für in Form eines Coils vorliegende gegurtete Nägel mit
- einem oberen Teil, der an seinem einen Ende als Hammergriff ausgebildet ist und an seinem anderen Ende einen Winkelanschlag (20) aufweist, und
- einem gelenkig mit dem oberen Teil verbundenen Hebelteil (1), der ein Nagelmagazin (2), einen Hammerkopf (3) und eine Nagelvorschub- bzw. -führungseinrichtung enthält, wobei
- der Hammerkopf (3) einen Schlagkanal (15) aufweist, in dem ein an einem Lagerbolzen (13) im Winkelanschlag gelagerter Schlagbolzen (14) geführt ist, und wobei
- die Nagelvorschub- bzw. -führungseinrichtung einen Kulissenhebel (8) aufweist, der auf einer Welle (6) am Hammerkopf (3) gelagert ist und der bei Betätigung der Nagelvorrichtung einen vorschubkörper (5) mit mindestens einer vorschubklaue (17) in einer Öffnung im Hammerkopf (3) verschiebt, und
- im entspannten Zustand der Nagelvorrichtung, der obere Teil und der Hebelteil (1) durch ein federndes Element bis zu einem Anschlag auseinandergedrückt sind.
- bei Betätigung der Nagelvorrichtung, der Kulissenhebel (8) den Vorschubkörper (5) verschiebt,
**dadurch gekennzeichnet, dass** die Welle (6) mit dem Hammerkopf (3) fest verbunden oder einstückig ist und durch eine Ausnehmung im Kulissenhebel (8) ragt, wobei als federndes Element der Bereich zwischen der Begrenzung dieser Ausnehmung und der Welle (6) bzw. einer die Welle (6) drehfest umgebenden Buchse (7) mit Gummi (10) ausgefüllt ist, gegen dessen elastische Kraft der Kulissenhebel (B) beim Nagelvorgang verschwenkt wird.

2. Nagelvorrichtung nach Anspruch 1, **dadurch gekennzeichnet, daß** die Welle (6) im Querschnitt dreieckig ist und von einer sternförmigen Buchse (7) umgeben ist.

3. Nagelvorrichtung nach Anspruch 1 oder 2, **dadurch gekennzeichnet, daß** die von der Welle (6) durchragte Ausnehmung im Kulissenhebel (8) von einem ringförmigen Ansatz (9) umgeben ist, der vorzugsweise mit dem Kulissenhebel (8) einstückig ist und daß der Gummi (10) auch in den ringförmigen Ansatz (9) reicht.

4. Nagelvorrichtung nach einem der vorhergehenden Ansprüche, **dadurch gekennzeichnet, daß** der Kulissenhebel (8) an seinem dem Vorschubkörper (5) abgewandten Ende eine Auflauffläche (12) aufweist, die bei Betätigung der Nagelvorrichtung unter Verschwenken des Kulissenhebels (8) an einem Auflaufbolzen (13) im Winkelanschlag (20) gleitet.

5. Nagelvorrichtung nach Anspruch 4, **dadurch gekennzeichnet, daß** der Auflaufbolzen (13) der Lagerbolzen für den Schlagbolzen (14) ist.

6. Nagelvorrichtung nach einem der vorhergehenden Ansprüche, **dadurch gekennzeichnet, daß** die Vorschubklaue(n) im Vorschubkörper (5) federgelagert ist (sind).

7. Nagelvorrichtung nach einem der Ansprüche 1 bis 5, **dadurch gekennzeichnet, daß** an dem Vorschubkörper (5) mindestens zwei, vorzugsweise drei, feste Vorschubklauen (17), vorzugsweise aus Stahl, angeordnet sind.

8. Nagelvorrichtung nach einem der vorhergehenden Ansprüche, **dadurch gekennzeichnet, daß** im Hammerkopf (3) und in einem Teil des Hebelteiles (1), der den Hammerkopf (3) mit dem Magazin (2) verbindet, eine Nut (21) zur Nagelkopfführung vorgesehen ist und daß in dem gegenüberliegenden Magazinunterteil (22) eine, die gegurteten Nägel (18) führende und gegen Zurückziehen sichernde Rückhaltefeder (23) angeordnet ist.

9. Nagelvorrichtung nach Anspruch 8, **dadurch gekennzeichnet, daß** die Rückhaltefeder (23) aus Metall ist und (eine) aus dem Federkörper gestanzte und herausgebogene Rückhalteklaue(n) (24) aufweist, die auf der Höhe eines der Verbindungsdrähte (19) bzw. des Verbindungsdrahtes der gegurteten Nägel (18) vorgesehen ist bzw. sind.

10. Nagelvorrichtung gemäß einem der Ansprüche 1 bis 9, **dadurch gekennzeichnet, daß** in der Achse des Nagelmagazins (2) eine Wickelhülse (41) vorgesehen ist, deren Außendurchmesser dem Innendurchmesser des Coils entspricht und deren Zylinderfläche an den Nagelschäften (35), unter Freistellung der Nägelköpfe (34), bzw. an den Drähten (19) der innersten Coillage anliegt.

11. Nagelvorrichtung nach Anspruch 10, **dadurch gekennzeichnet, daß** die Wickelhülse (41) ein Zylinder ist und in einem Abstand vom Magazinboden (38) angeordnet ist, sodaß die Nägelköpfe (34) freigestellt sind.

12. Nagelvorrichtung nach Anspruch 10, **dadurch gekennzeichnet, daß** die Wickelhülse (41) eine ringförmige Nut (43) zur Aufnahme der Nägelköpfe (34) aufweist.

13. Nagelvorrichtung nach einem der Ansprüche 10 bis 12, **dadurch gekennzeichnet, daß** die Wickelhülse (41) drehbar auf einem mit dem Magazinboden (38) verbundenen Achsdorn (42) gelagert ist.

14. Nagelvorrichtung nach einem der Ansprüche 10 bis 13, **dadurch gekennzeichnet, daß** die Wickelhülse (41) eine Höhe aufweist, die etwa der Breite des Nagelbandes entspricht.

15. Verwendung eine Nagelvorrichtung nach einem der Ansprüche 1 bis 14 mit einem coillierbaren Nagelband (37) mit Nägeln, die durch mindestens zwei Drähte (19) verbunden sind, **dadurch gekennzeichnet, daß** die Drähte (19) vergütet sind und eine Zugfestigkeit von 392-539 N/mm² (40-55 kp/mm²) aufweisen.

## Claims

1. Nailer, for a coiled nail belt, with
• an upper part that is executed as a hammer handle at its one end and has an angular stop (20) at its other end, and
• a lever part (1) articulately connected to the upper part and containing a nail magazine (2), a hammerhead (3) and a nail feeding or guiding means, respectively, wherein
• the hammerhead (3) has a drive hole (15) in which a striker (14) mounted on a bearing bolt (13) in the angular stop is guided, and wherein
• the nailer feeding or guiding means, respectively, has a rocker arm (8) that is set on a shaft (6) on the hammerhead (3) and which upon activation of the nailer displaces a feeder (5) with at least one feed claw (17) in an opening in the hammerhead (3), and
• in the relaxed state of the nailer, the upper part and the lever part (1) are forced apart by a resilient element as far as to a stop,
• the rocker arm (8) displaces the feeder (5) when the nailer is actuated, **characterised in that** the shaft (6) is fixed to the hammerhead (3) or is formed in one piece with it and extends through an opening in the rocker arm (8), wherein, as a resilient element, the area between the limit of this opening and the shaft (6) or a fixed bushing (7) non-rotationally surrounding the shaft (6), respectively, is filled with rubber (10), the rocker arm (8) being pivoted against the elastic force thereof during nailing.

2. Nailer according to claim 1, **characterised in that** the shaft (6) is triangular in cross-section and is surrounded by a starshaped bushing (7).

3. Nailer according to claim 1 or 2, **characterised in that** the opening in the rocker arm (8) through which the shaft (6) extends is surrounded by a ring-shaped lug (9) which preferably is made in one piece with the rocker arm (8) and that the rubber (10) extends also into the ring-shaped lug (9).

4. Nailer according to any one of the previous claims, **characterised in that** the rocker arm (8) has a contact surface (12) on the side facing away from the feeder (5) which slides on a contact bolt (13) in the angular stop (20) when activating the nailer by pivoting the rocker arm (8).

5. Nailer according to claim 4, **characterised in that** the contact bolt (13) is the bearing bolt for the striker (14).

6. Nailer according to any one of the previous claims, **characterised in that** the feed claw(s) is (are) spring-mounted in the feeder (5).

7. Nailer according to any one of claims 1 to 5, **characterised in that** the feeder (5) has at least two, preferably three fixed feed claws (17), preferably made of steel.

8. Nailer according to any one of the previous claims, **characterised in that** a groove (21) for guiding the nail heads in the hammerhead (3) is provided in a portion of the lever part (1) that links the hammerhead (3) to the magazine (2), and a retaining spring (23) is arranged in the opposite lower part (22) of the magazine that guides the nail belt (18) and secures it against retraction.

9. Nailer according to claim 8, **characterised in that** the retaining spring (23) is made of metal and has (a) retaining claw(s) (24) that is (are) cut and bent from the spring body which is (are) provided on the level of the connecting wire(s) (19) of the nail belt (18).

10. Nailer according to any one of claims 1 to 9, **characterised in that** a winding core (41) is provided in the axle of the nail magazine (2), whose external diameter corresponds to the internal diameter of the coil and whose cylinder surface contacts the nail shafts (35) while clearing the nail heads (34) or contacts the wires (19) of the innermost coil.

11. Nailer according to claim 10, **characterised in that** the winding core (41) is a cylinder and is arranged at a distance from the magazine bottom (38) so that the nail heads (34) are free.

12. Nailer according to claim 10, **characterised in that** the winding core (41) has an annular groove (43) for receiving the nail heads (34).

13. Nailer according to any one of claims 10 to 12, **characterised in that** the winding core (41) is rotatably mounted on a mandrel (42) connected to the magazine bottom (38).

14. Nailer according to any one of claims 10 to 13, **characterised in that** the winding core (42) has a height approximately corresponding to the width of the nail belt.

15. Use of a nailer according to any one of claims 1 to 14, with a coilable nail belt (37) with nails that are linked by at least two wires (19), **characterised in that** the wires (19) are quenched and tempered and have a tensile strength of 392-539 N/mm² (40-55 kp/mm²).

## Revendications

1. Dispositif pour clouer des clous fixés à une ceinture et présents sous la forme d'une bobine, comportant
- une partie supérieure, qui est agencée au niveau d'une de ses extrémités, sous la forme d'une poignée de marteau et possède, au niveau de son autre extrémité, une butée d'angle (20), et
- une partie formant levier (1), qui est reliée de façon articulée à la partie supérieure et comporte un magasin à clous (2), une tête de marteau (3) et un dispositif d'avance et de guidage des clous,
dans lequel
- la tête de marteau (3) comporte un canal de frappe (15),
dans lequel est guidé un percuteur (14) monté sur un tourillon (13) sur la butée d'angle, et
- dans lequel le dispositif d'avance et de guidage des clous comporte un levier coulissant (8), qui est monté sur un arbre (6) sur la tête de marteau (3) et qui lors de l'actionnement du dispositif de clouage, déplace un corps d'avance (5) comportant au moins une griffe d'avance (17) dans une ouverture formée dans la tête de marteau (3), et
- lorsque le dispositif de clouage est à l'état détendu, la partie supérieure et la partie de levier (1) sont écartées l'une de l'autre par un élément élastique, jusqu'à une butée, et
- lors de l'actionnement du dispositif de clouage, le levier coulissant (8) déplace le corps d'avance (5),
**caractérisé en ce que** l'arbre (6) est relié de façon fixe à la tête de marteau (3) ou est réalisé d'un seul tenant avec cette dernière et pénètre dans un évidement formé dans le levier coulissant (8), la partie située entre la limite de cet évidement et l'arbre (6) ou une douille (7) entourant solidairement en rotation l'arbre (6), étant, en tant qu'élément élastique, qui est remplie par du caoutchouc (10) et à l'encontre de la force élastique de laquelle le levier coulissant (8) pivote lors d'une opération de clouage.

2. Dispositif de clouage selon la revendication 1, **caractérisé en ce que** l'arbre (6) a une forme triangulaire en coupe transversale et est entouré par une douille en forme d'étoile (7).

3. Dispositif de clouage selon la revendication 1 ou 2, **caractérisé en ce que** l'évidement traversé par l'arbre (6) et prévu dans le levier coulissant (8) est entouré par un appendice saillant de forme annulaire (9), qui est réalisé de préférence d'un seul tenant au levier coulissant (8) et que le caoutchouc (10) s'étend également dans l'appendice saillant de forme annulaire (9).

4. Dispositif de clouage selon l'une des revendications précédentes, **caractérisé en ce que** le levier coulissant (8) possède, sur son extrémité tournée à l'opposé du corps d'avance (5), une surface d'appui (12), qui lors de l'actionnement du dispositif de clouage glisse, sous l'effet du pivotement du levier coulissant (8) sur un goujon d'appui (13) sur la butée d'angle (20).

5. Dispositif de clouage selon la revendication 4, **caractérisé en ce que** le goujon d'appui (13) constitue le tourillon pour le goujon de frappe (14).

6. Dispositif de clouage selon l'une des revendications précédentes, **caractérisé en ce que** la ou les griffes d'avance sont montées élastiquement dans le corps d'avance (5).

7. Dispositif de clouage selon l'une des revendications 1 à 5, **caractérisé en ce qu'**au moins deux, de préférence trois, griffes d'avance fixes (17) réalisées de préférence en acier, sont disposées sur le corps d'avance (5).

8. Dispositif de clouage selon l'une des revendications précédentes, **caractérisé en ce qu'**une rainure (21) pour le guidage de la tête du clou est prévue dans la tête de marteau (3) et dans une portion de la partie de levier (1), qui relie la tête de marteau (3) au magasin (2), et qu'un ressort de rappel (23), qui guide le clou (8) fixé à une ceinture et réalise une protection contre un retrait, est disposé dans la partie inférieure opposée (22) du magasin.

9. Dispositif de clouage selon la revendication 8, **caractérisé en ce que** le ressort de rappel (23) est réalisé en un métal et comporte une ou des griffes de retenue (24), qui sont découpées dans le corps du ressort et ressortent de ce dernier et est ou sont prévue(s) à hauteur de l'un des fils de liaison (19) ou du fil de liaison du clou (18) fixé à une ceinture.

10. Dispositif de clouage selon l'une des revendications 1 à 9, **caractérisé en ce que** sur l'axe du magasin à clous (2) il est prévu une douille d'enroulement (41), dont le diamètre extérieur correspond au diamètre intérieur de la bobine et dont la surface cylindrique s'applique contre les tiges (35) des clous, tout en laissant les têtes (34) des clous libres, ou s'applique contre les fils (19) de l'enroulement le plus intérieur.

11. Dispositif de clouage selon la revendication 10, **caractérisé en ce que** la douille d'enroulement (41) est un cylindre et est disposée à distance du fond (38) du magasin de sorte que les têtes (34) des clous sont libérées

12. Dispositif de cloison selon la revendication 10, **caractérisé en ce que** la douille d'enroulement (41) possède une gorge de forme annulaire (43) servant à loger les têtes (34) des clous.

13. Dispositif de clouage selon l'une des revendications 10 à 12, **caractérisé en ce que** la douille d'enroulement (41) est montée de manière à pouvoir tourner sur un mandrin axial (42) relié au fond (38) du magasin.

14. Dispositif de clouage selon l'une des revendications 10 à 13, **caractérisé en ce que** la douille d'enroulement (41) possède une hauteur qui correspond approximativement à la largeur de la bande à clous.

15. Utilisation d'un dispositif de clouage selon la revendication 14, comportant une bande à clous (37) pouvant être enroulée sous la forme d'une bobine et comportant des clous qui sont reliés par au moins deux fils (19), **caractérisée en ce que** les fils (19) sont améliorés par trempe et revenu et possèdent une résistance à la traction de 392-539 N/mm² (40-55 kp/mm²).
